# EUROPÄISCHE PATENTSCHRIFT

(11) **EP 0 489 292 B1**
(45) Veröffentlichungstag und Bekanntmachung des Hinweises auf die Patenterteilung: **29.06.1994**
(21) Anmeldenummer: 91119514.7
(22) Anmeldetag: 15.11.1991
(51) Int. Cl.: B28B 11/04, B05C 3/10

(54) **Verfahren zum Glasieren von Ton- und Prozellanwaren**
Method of glazing earthenware and porcelain
Procédé de glaçage des pièces en argile ou en porcelaine

(30) Priorität: 05.12.1990 DE 4038797
(43) Veröffentlichungstag der Anmeldung: 10.06.1992
(73) Patentinhaber: Michael Voit GmbH, D-95163 Weissenstadt (DE)
(72) Erfinder: Voit, Karl, Dipl.-Ing. (FH), W-8671 Weissenstadt (DE)
(74) Vertreter: Leyh, Hans, Dr.-Ing.

(56) Entgegenhaltungen:
- DE-A- 3 739 602
- DE-A- 3 815 822
- FR-A- 2 501 081
- GB-A- 339 395
- GB-A- 2 005 567

## Beschreibung

Die Erfindung bezieht sich auf ein Verfahren zum Glasieren von Ton- und Porzellanwaren in Form von Hohlgeschirr wie Schüsseln, Töpfen, Dosen o.dgl., unter Verwendung einer Vorichtung mit wenigstens einer Glasierstation, die wenigstens einen das zu glasierende Gut mittels Saugwirkung am Boden haltenden Glasurtopf aufweist, dessen Innenraum wenigstens teilweise mit Glasiermassegefüllt ist und der um seine Achse drehbar und in Richtung auf ein Glasierbad zum wenigstens teilweisen Eintauchen in dasselbe und von diesem weg schwenkbar ist.

Aus der eigenen DE-A-38 15 822, veröffentlicht am 23. November 1989, sind eine Maschine zum Glasieren von Ton- und Porzellanwaren und ein Werkstückhalter hierfür bekannt. Zum Aufbringen einer gleichmäßigen Glasur auf den Ton- und Porzellanwaren ohne Glasurläufer bei einer automatischen Durchführung der Glasierarbeiten umfaßt die dort beschriebene Maschine u.a. eine Glasurstation mit einem Werkstückhalter, der wenigstens einen Glasurtopf aufweist, an dem das zu glasierende Gut mit seinem Boden mittels Saugwirkung gehalten ist. Der wenigstens eine Glasurtopf des Werkstückhalters in der Glasurstation ist so bewegbar, daß er eine Drehbewegung um seine eigene Achse ausführen kann und zugleich in ein Glasurbad geschwenkt, in das das Gut wenigstens teilweise eingetaucht wird, und dann wieder aus dem Glasierbad herausgeschwenkt wird. Diese Schwenkbewegung des Glasurtopfs ist durch die mechanische Anordnung am Werkstückhalter und an dem Tragarm in der Glasurstation auf einen Winkelbereich von kleiner 180°, beispielsweise auf etwa 120° begrenzt. Eine solche Maschine arbeitet zum Glasieren von Flachgeschirr, wie Teller o.dgl., Zufriedenstellend. Es hat sich aber gezeigt, daß bei Hohlgeschirr, d.h. bei solchen Ton- und Porzellanwaren, die eine relativ große Tiefe haben, oder bauchig ausgebildet sind, wie beispielsweise bei Schüsseln, Töpfen, Dosen, Suppenterrinen o.dgl., sich Schwierigkeiten bei einem gleichmäßigen Benetzen des Hohlgeschirrs beim Glasieren ergeben, da durch die Tiefe oder die bauchige Ausbildung des zu glasierenden Guts nur ein Eintauchen in das Glasierbad während der Schwenkbewegung nicht ausreicht.

Aus der DE-A-37 39 602 sind ein Verfahren und eine Vorrichtung zum Glasieren keramischer Hohlkörper bekannt. Hierbei wird ein Tauchglasiervorgang der Hohlkörper durchgeführt, bei dem das zu glasierende Gut vollständig in die Glasurmasse im Glasierbad eingetaucht und durch dasselbe im vollständig eingetauchten Zustand durchgezogen wird. Um Luft aus dem Innenraum des Hohlkörpers schnell entweichen zu lassen, wird der Hohlkörper mit der Bodenseite zuerst lediglich unter Ausführung einer Schwenkbewegung in das Glasurbad eingetaucht und er wird auch wieder mit der Bodenseite zuerst aus dem Glasurbad ausgetaucht. Hierbei soll ein Verspritzen von Glasur und die Erzeugung von Strömungen vermieden werden, die eine gleichmäßige Glasurverteilung während des Durchgangs des zu glasierenden Hohlkörpers durch das Glasierbad in vollständig eingetauchtem Zustand behindern würden. Mittels einer Hebelwirkung kann die Eintauchtiefe des zu glasierenden Guts in das Glasierbad in vertikaler Richtung variiert werden und es kann hierdurch der Hohlkörper nach dem Glasurvorgang je nach seiner Größe in eine Stellung außerhalb des Glasierbads derart gebracht werden, daß er ohne Eintauchen in das Glasierbad wieder in seine Ausgangsposition mit dem Träger zurückgeschwenkt werden kann. Der Schwenkarm und dessen Verbindung mit dem Träger tauchen hierbei völlig in das Glasurbad ebenfalls ein. Der zu glasierende Hohlkörper wird hierbei überhaupt nicht um seine eigene Achse gedreht. Ein hochwertiger und gleichmäßiger Glasurauftrag kann bei diesem Verfahren und dieser Vorrichtung nicht erreicht werden.

Die Erfindung zielt darauf ab, unter Überwindung der zuvor geschilderten Schwierigkeiten ein Verfahren zum Glasieren von Ton- und Porzellanwaren in Form von Hohlgeschirr unter Verwendung einer Vorrichtung der gattungsgemaßen Art bereitzustellen, die auf vollautomatische Weise einen gleichmässigen Glasurauftrag bei Hohlgeschirrgegenständen auf zuverlässige Weise erlaubt.

Nach der Erfindung wird hierzu ein Verfahren zum Glasieren von Ton- und Porzellanwaren in Form von Hohlgeschirr, wie Schüsseln, Töpfen, Dosen o.dgl. bereitgestellt, welches im Patentanspruchs 1 angegeben ist.

Bei dem erfindungsgemäßen Verfahren wird somit der Glasurtopf in einer weiteren Raumbewegungsachse, d.h. in eine Richtung senkrecht zum Glasierbadspie- gel oder im wesentlichen in vertikaler Richtung mittels einer entsprechenden Antriebs- und Führungseinrichtung zusätzlich zu der Schwenk- und Drehbewegung bei dem Glasiervorgang in teilweise in die Glasiermasse im Glasierbad eingetauchtem Zustand bewegt.

Bei Hohlgeschirr, wie Schüsseln o.dgl., das bauchig ausgebildet sein kann und eine relativ große Tiefe hat, wird durch diese zusätzliche Bewegung in einer weiteren Achsrichtung erzielt, daß das zu glasierende Gut, das mit seinem Boden mittels Saugwirkung am Glasurtopf gehalten ist, während einer im wesentlichen linearen Bewegung in senkrechter Richtung teilweise wieder aus dem Glasierbad zwar ausgetaucht werden kann, aber die in die Tiefe reichenden Wände des zu glasierenden Gutes zuverlässig mit der Glasur im Glasierbad benetzt werden können und ein gleichmäßiger Glasurauftrag über die Außen- und Innenwände des zu glasierenden Guts hinweg gerade bei einer bauchigen Ausbildung des Guts erzielt wird. Die Glasurmasse kann einer etwa um 180° geschwenkten Stellung des glasierten Guts gegebenenfalls ablaufen und die überschüssige Glasurmasse in das Glasierbad abtropren. Vorzugsweise ist nach der Erfindung die Auslegung derart getroffen, daß der Glasurtopf, ausgehend von einer Aufnahmeposition, in der das zu glasierende Gut zu dem Glasiertopf übergeben wird und mit der Öffnung nach oben vertikal oberhalb der Schwenkachse angeordnet ist, unter Durchfahren einer Glasierstellung in das Glasierbad eingetaucht wird, und dann bis zu einem Winkel von etwa 180° geschwenkt wird. Bei dieser Auslegung wird somit der Schwenkwinkelbereich für den Glasurtopf wesentlich erweitert. Somit kann das an dem Glasurtopf gehaltene und glasierte Gut in einer im wesentlichen senkrechten Anordnung zum Glasierbadspiegel bewegt werden. Der Weg für die senkrechte Bewegung des Glasurtopfs ist variabel und läßt sich auf die Tiefe des jeweils zu glasierenden Guts und/oder die spezielle Formgestaltung desselben abstimmen.

Vorzugsweise wird der Glasurtopf mit dem zum Glasierbad weisenden, zu glasierenden Gut in die etwa senkrecht zum Glasierbadspiegel weisende Richtung linear hin- und hergehend bewegt. Hierdurch kann dem zu glasierenden Gut und dem Glasurtopf, der dieses hält, eine im wesentlichen geradlinige und senkrechte Bewegung erteilt werden.

Vorzugsweise wird eine zusätzlich senkrechte Auf- und Abbewegung bei aus dem Glasierbad ausgetauchtem Gut durchgeführt. Abweichend hiervon sind natürlich unterschiedliche Bewegungsformen bei dem Glasurtopf in Verbindung mit dem erfindungsgemäßen Verfahren möglich, da man bei entsprechender Kombination und Abstimmung der Bewegungsfreiheitsgrade eine dreiachsige Bewegungsform des Glasurtopfs und des daran gehaltenen und zu glasierenden Guts verwirklichen kann. Vorzugsweise wird die Bewegungsgeschwindigkeit sowie der Bewegungsweg der senkrecht zu dem Glasierbadspiegel erfolgenden Auf- und Abbewegung des Glasurtopfs geregelt.

Gemäß einer vorteilhaften Ausgestaltungsform des Verfahrens nach der Erfindung werden die Drehbewegung des Glasurtopfs um seine eigene Achse und die Schwenkbewegung und/oder die senkrechte Auf- und Abbewegung des Glasurtopfs gutspezifisch aufeinander abgestimmt, so daß man auch bei kompliziert ausgestalteten Ton- und Porzellanwaren mit Hinterschneidungen u.dgl. zuverlässig einen gleichmäßigen Glasurauftrag auf den gesamten zu glasierenden Flächen des Guts erhält.

Vorzugsweise werden die Drehbewegung des Glasurtopfs um seine Achse und die Schwenkbewegung und/oder die senkrechte Auf- und Abbewegung gesondert voneinander gesteuert, so daß die Bewegung des Glasurtopfs auf nahezu universelle Weise gesteuert werden kann.

Wenn gemäß einer weiteren Ausgestaltungsform des Verfahrens der Glasurtopf an einem Werkstückhalter angebracht ist, wird vorzugsweise der Werkstückhalter zu sammen mit dem Glasurtopf und dem zu glasierenden Gut in die etwa senkrecht zum Glasierbadspiegel weisende Richtung bewegt. In diesem Fall wird dem Werkstückhalter ein linear in senkrechter Richtung geführter Schlitten zugeordnet, welcher die Gesamtanordnung umfassend den Werkstückhalter, den Glasurtopf, das von dem Glasurtopf gehaltene und zu glasierende Gut und die Antriebseinrichtungen für die Bewegungen des Glasurtopfs und/oder des Werkstückhalters trägt.

Beim erfindungsgemäßen Verfahren wird somit ein Verfahren mit einer Glasurstation für eine Maschine zum Glasieren von Ton- und Porzellanwaren bereitgestellt, bei dem das zu glasierende Gut auf einer zusätzlichen weiteren Bewegungsachse gesondert oder in Kombination mit der Schwenk- und Drehbewegung des Glasurtopfs bewegt wird. Hierdurch können auch tiefe Ton- und Porzellanwaren, die auch bauchig ausgelegt sein können, vollautomatisch mit Hilfe eines solchen Verfahrens gleichmäßig und qualitativ hochwertig mit einem Glasurauftrag versehen werden.

Die Erfindung wird nachstehend anhand einer bevorzugten Ausführungsform unter Bezugnahme auf die beigefügte Zeichnung näher erläutert. Darin zeigt:
- Fig. 1: eine schematische Draufsicht einer Ausführungsform einer Vorrichtung zur Durchführung des Verfahrens zum Glasieren von Ton- und Porzellanwaren nach der Erfindung, und
- Fig. 2: eine Seitenansicht einer Detaildarstellung des Bereichs der Glasierstation.

In Fig. 1 ist als Beispiel eine insgesamt mit 1 bezeichnete Maschine zum Glasieren von Ton- und Porzellanwaren gezeigt, welche derart beschaffen und ausgelegt ist, daß drei zu glasierende Teile 2 pro Station behandelt und bearbeitet werden können. Mit A ist der Zufuhrbereich gezeigt, der u.a. eine Zentrierstation 3 aufweist. Nähere Einzelheiten derselben sind in der DE-A-38 15 822 angegeben. Das zu glasierende Gut, wie die zu glasierenden Teile 2, werden wie mit einem Pfeil in Fig. 1 dargestellt, in die Zentrierstation 3 eingebracht. Die zu glasierenden Teile 2 werden nach der Zentrierung in der Zentrierstation 3 mit Hilfe von zugeordneten Saugern 4 zu einer Glasierstation 5 übergeben. Nähere Einzelheiten der Glasierstation 5 werden insbesondere unter Bezugnahme auf Fig. 2 näher erläutert. Nach dem Glasieren in der Glasierstation 5 werden die Teile mit Hilfe von Saugern 6 zu einem Abführbereich C übergeben, der auf gleiche oder ähnliche Weise wie in der DE-A-38 15 822 gezeigt, ausgelegt ist, und ein Schwammband 8 umfassen kann, auf das die Fuß- oder Bodenteile des glasierten Guts aufgesetzt werden, wobei über eine Sauger-Drehantriebseinrichtung 7 die Sauger 6 zusammen mit dem von diesen gehaltenen Gut in Drehung versetzt werden, um den Fuß- oder den Bodenbereich des glasierten Guts zwecks einer späteren Nachbehandlung von Glasur zu befreien. Diese Drehbewegung ist mit Pfeilen in den glasierten Teilen 9 im Abführungsbereich C verdeutlicht.

Unter Bezugnahme auf die Fig. 1 und 2 wird nachstehend eine bevorzugte Ausführungsform einer Glasierstation 5 näher erläutert. In der Glasierstation 5 ist ein Werkstückhalter 10 angeordnet, der an einem Schlitten 11 angebracht ist, welcher längs einer Geradführung 12 auf- und abbeweglich ist. An dem Werkstückhalter 10 ist ein Glasurtopf 13 um seine eigene Achse drehbeweglich und um eine im wesentlichen horizontale Achse schwenkbeweglich gelagert. Die näheren Einzelheiten bezüglich der Antriebseinrichtungen und der Lagerungen lassen sich der DE-A-38 15 822 entnehmen. Mit 14 ist ein Motor bezeichnet, welcher dem Glasurtopf 13 eine Drehbewegung um seine Achse erteilt. Mit 15 ist ein Motor bezeichnet, der dem Glasurtopf 13 eine Schwenkbewegung um eine etwa horizontal in Fig. 1 gezeigte Richtung erteilt. Mit Hilfe einer hin- und hergehend beweglichen sowie auf- und abbeweglichen Saugeranordnung 16, die nach Fig. 1 wenigstens drei Sauger umfaßt, wird das zuvor in der Zentrierstation 3 zentrierte und zu glasierende Gut (siehe zu glasierendes Teil 2 auf der Oberseite des Glasurtopfs 13) mit der Öffnung nach oben weisend vertikal oberhalb der Schwenkachse abgesetzt. Der Innenraum des Glasurtpfs 13 ist wenigstens teilweise mit Glasurmasse gefüllt. Nach dem Absetzen des zu glasierenden Guts wird die Saugeranordnung 16 zurückgefahren, und der Glasurtopf 13 mit dem dort gehaltenen zu glasierenden Teil 2 wird um einen Winkelbereich von 180° in die in Fig. 2 unten dargestellte Position gedreht bzw. geschwenkt. In einer Glasurwanne 17 befindet sich die Glasurmasse, die ein Glasierbad mit einem entsprechenden Glasierbadspiegel 18 bildet. Mit Hilfe des Schlittens 11 und der Geradführung 12 sowie entsprechender Antriebseinrichtungen wird die Anordnung aus Werkstückhalter 10, Glasurtopf 13 und zu glasierenden Teil 2 senkrecht zu der vom Glasierbadspiegel 18 gebildeten Ebene, d.h. in Fig. 2 in eine im wesentlichen vertikale Richtung, vorzugsweise geradlinig auf- und abbewegt, wie dies mit einem Doppelpfeil in Fig.2 eingetragen ist. Hierdurch wird das zu glasierende Teil 2 mehr oder weniger tief in die Glasurmasse in der Glasurwanne 17 eingetaucht. Der Glasurtopf 13 wird im teilweise eingetauchten Zustand um seine eigene Achse mit Hilfe des Motors 14 drehangetrieben. Die Eintauchtiefe des zu glasierenden Teils 2 in das Glasierbad in der Glasurwanne 17 wird entsprechend unter Abstimmung des Bewegungsweges des Schlittens 11 so gewählt, daß das zu glasierende Teil 2 im wesentlichen vollständig und gleichmäßig mit der Glasurmasse benetzt wird aber nicht vollständig in die Glasurmasse eingetaucht ist. Zugleich können die Drehgeschwindigkeit des Glasurtopfs 13 um seine Achse sowie die Schwenkgeschwindigkeit und/oder der Schwenkwinkel und der Schwenkbewegungsablauf jeweils gesondert oder in Kombination miteinander abgestimmt und gesteuert werden. Nach der Behandlung im Glasierbad wird dann der Glasurtopf 13 zusammen mit dem an diesem gehaltenen nunmehr glasierten Teil aus dem Glasierbad in der Glasurwanne 17 herausgefahren, zurückgeschwenkt und dann schließlich wieder in die Ausgangsposition zurück- gebracht. Mit Hilfe der Saugeranordnung 16 wird dann das nunmehr glasierte Teil zu dem Abführbereich C in Fig. 1 übergeben und dann dort abgesetzt.

Obgleich in Fig. 2 nicht näher dargestellt ist, sind bei dem gewählten bevorzugten Ausführungsbeispiel drei Glasurtöpfe 13 in einer Reihe hintereinanderliegend angeordnet. Diesen drei Glasurtöpfen 13 sind entsprechend Fig. 1 drei Saugeranordnungen 16 zugeordnet, die zu einer Saugereinheit zusammengefaßt sein können. Natürlich können auch mehr als drei oder weniger als drei Saugeranordnungen 16 sowie Sauger 4 und entsprechend zugeordneten Einrichtungen der Maschine 1 vorgesehen sein. Eine Anzahl von mindestens zwei wird bevorzugt. In Abhängigkeit von der gewünschten Ausstoßleistung der Maschine 1 kann auch eine Rundtischanordnung gewählt werden, wie dies in der DE-A-38 15 822 gezeigt ist. Die Glasierstation wird dann entsprechend den voranstehend angegebenen Einzelheiten so abgeändert, daß man die Bewegungsmöglichkeiten für den Glasurtopf 13 entsprechend der Glasierstation 5 erhält.

In Abhängigkeit von der der Maschine 1 zugeordneten Steuerung können die Bewegungen des Glasurtopfs 13 gesondert voneinander gesteuert oder auch in entsprechender kombinierter Weise gesteuert werden. Durch diese nahezu universelle Steuerungsmöglichkeit für die Bewegungen des Glasurtopfes 13 ist eine gutspezifische Abstimmung der Bewegungen des Glasurtopfs 13 möglich. Auch können bei dem Steuerungsablauf noch die Eigenschaften der aufzubringenden Glasurmasse, wie deren Viskosität u.dgl. Berücksichtigung finden.

Insbesonder ist es beim Verfahren wesentlich, daß der Glasurtopf 13 um mindestens 180° verschwenkt und/oder in eine im wesentlichen senkrecht zum Glasierbadspiegel 18 weisende Richtung auf- und abbewegt wird. Diese Bewegungsformen des Glasurtopfes 13 in der Glasierstation 5 können auch mittels eines kombinierten Universalantriebs im Bedarfsfall verwirklicht werden.

## Patentansprüche

1. Verfahren zum Glasieren von Ton- und Prozellanwaren in Form von Hohlgeschirr, wie Schüsseln, Töpfen, Dosen oder dergleichen, unter Verwendung einer Vorrichtung mit wenigstens einer Glasierstation (5), die wenigstens einen das zu glasierende Gut (2) mittels Saugwirkung am Boden haltenden Glasiertopf (13) aufweist, dessen Innenraum wenigstens teilweise mit Glasurmasse gefüllt ist und der um seine Achse drehbar und in Richtung auf ein Glasierbad zum wenigstens teilweisen Eintauchen in dasselbe und von diesem weg schwenkbar ist, **dadurch gekennzeichnet,** daß das am Glasur- topf (13) mit der Öffnung nach oben vertikal oberhalb der Schwenkachse gehaltene, zu glasierende Gut (2) teilweise in die Glasurmasse im Glasierbad unter Ausführung einer Schwenkbewegung eingetaucht wird, zugleich in teilweise eingetauchtem Zustand um seine Achse gedreht wird, und durch eine Vertikalbewegung der Schwenkachse in eine zum Glasierbadspiegel (18) etwa senkrecht weisende Richtung in Kombination mit der Schwenk- und Drehbewegung regelbar bewegt wird.

2. Verfahren nach Anspruch 1, dadurch gekennzeichnet, daß der Glasiertopf (13) ausgehend von einer Aufnahmeposition um einen Winkelbereich von etwa 180° verschwenkt wird.

3. Verfahren nach Anspruch 1 oder 2, **dadurch gekennzeichnet,** daß der Glasurtopf (13) mit dem zum Glasierbad weisenden und zu glasierenden Gut (2) in die etwa senkrecht zum Glasierbadspiegel (18) weisende Richtung linear auf- und abbewegt wird.

4. Verfahren nach Anspruch 3, **dadurch gekennzeichnet,** daß zusätzlich eine senkrechte Auf- und Abbewegung bei aus dem Glasierbad im wesentlichen ausgetauchtem Gut durchgeführt wird.

5. Verfahren nach einem der vorangehenden Ansprüche, **dadurch** **gekennzeichnet,** daß die Bewegungsgeschwindigkeit wenigstens der Auf- und Abbewegung geregelt wird.

6. Verfahren nach einem der vorangehenden Ansprüche, **dadurch** **gekennzeichnet,** daß die Drehbewegung des Glasurtopfs (13) um seine Achse und die Schwenkbewegung und/oder die senkrechte Auf- und Abbewegung gutspezifisch aufeinander abgestimmt gesteuert werden.

7. Verfahren nach einem der vorangehenden Ansprüche, **dadurch** **gekennzeichnet,** daß die Drehbewegung des Glasurtopfs (13) um seine Achse und die Schwenkbewegung und/oder die senkrechte Auf- und Abbewegung gesondert voneinander gesteuert werden.

8. Verfahren nach einem der vorangehenden Ansprüche, **dadurch** **gekennzeichnet,** daß bei an einem Werkstückhalter (10) angeordnetem Glasurtopf (13) der Werkstückhalter (10) in die etwa senkrecht zum Glasierbadspiegel (18) weisende Richtung bewegt wird.

9. Verfahren nach Anspruch 8, **dadurch gekennzeichnet,** daß zur Ausführung der etwa senkrechten Auf- und Abbewegung der Werkstückhalter (10) an einem Schlitten (11) bewegt wird, der mittels einer Geradführung (12) linear beweglich geführt wird.

## Claims

1. Process for the glazing of earthenware and porcelain goods in the form of hollow tableware such as bowls, pots, jars or similar, using a device with at least one glazing station (5) which has at least one glazing pot (13) holding the product to be glazed at the base by means of suction, the inside of which is at least partially filled with glaze composition and which is rotatable about its axis and swivellable in the direction of a glazing bath for at least partial immersion in the same and away from this, characterized in that the product to be glazed (2) held at the glaze pot (13) with the opening facing vertically upwards above the swivel axis is partially dipped into the glaze composition in the glazing bath while executing a swivel movement, is rotated at the same time about its axis in partially immersed position, and is moved adjustably by a vertical movement of the swivel axis into a direction pointing roughly perpendicular relative to the glazing bath surface (18) in combination with the swivel and rotating movement.

2. Process according to claim 1, characterized in that the glazing pot (13) is swivelled about an angle range of approximately 180° starting from a receiving position.

3. Process according to claim 1 or 2, characterized in that the glaze pot (13) with the product (2) to be glazed and pointing to the glazing bath is moved linearly up and down in the direction pointing approximately perpendicular relative to the glazing bath surface (18).

4. Process according to claim 3, characterized in that a perpendicular up-and-down movement is additionally executed when product is essentially raised out of the glazing bath.

5. Process according to one of the preceding claims, characterized in that the speed of movement of at least the up-and-down movement is regulated.

6. Process according to one of the preceding claims, characterized in that the rotary movement of the glaze pot (13) about its axis and the swivel movement and/or the perpendicular up-and-down movement are controlled matched to each other in a product-specific manner.

7. Process according to one of the preceding claims, characterized in that the rotary movement of the glaze pot (13) about its axis and the swivel movement and/or the perpendicular up-and-down movement are controlled separately from each other.

8. Process according to one of the preceding claims, characterized in that when the glaze pot (13) is arranged at a workpiece holder (10), the workpiece holder (10) is moved into the direction pointing essentially perpendicular relative to the glazing bath surface (18).

9. Process according to claim 8, characterized in that, to execute the roughly perpendicular up-and-down movement, the workpiece holder (10) is moved along a slide (11) which is guided in a linearly movable manner by means of a straightline guide (12).

## Revendications

1. Procédé de glaçage de pièces en argile ou en porcelaine sous forme de vaisselle creuse, comme des plats, des marmites, des boîtes, etc., en utilisant un dispositif avec au moins un poste de glaçage (5) qui présente au moins un pot de glaçage (13), qui maintient par le fond, au moyen d'une aspiration, l'objet (2) à glacer, dont l'espace interne est rempli au moins partiellement de masse de vernissage (verre pilé), qui est rotatif autour de son axe et qui peut pivoter en direction d'un bain de glaçage pour, au moins partiellement, y plonger et s'en retirer, caractérisé en ce que l'objet (2) à glacer, tenu sur le pot de glaçage (13) avec l'ouverture verticalement vers le haut au-dessus de l'axe de pivotement, est plongé partiellement dans la masse de glaçage dans le bain de glaçage par réalisation d'un mouvement de pivotement, en même temps est tourné, à l'état partiellement immergé, autour de son axe, et est déplacé régulièrement, par un mouvement vertical de l'axe d'orientation dans la direction pratiquement perpendiculaire à la surface libre (18) du bain de glaçage, en combinant le mouvement de pivotement et de rotation.

2. Procédé suivant la revendication 1, caractérisé en ce que le pot de glaçage (13) pivote à partir d'une position de réception autour une zone angulaire d'environ 180 °.

3. Procédé suivant la revendication 1 ou 2, caractérisé en ce que le pot de glaçage (13) avec l'objet (2) à glacer tourné vers le bain de glaçage est déplacé linéairement vers le haut et vers le bas dans la direction dirigée pratiquement perpendiculairement à la surface libre du bain de glaçage (18).

4. Procédé suivant la revendication 3, caractérisé en ce que, de plus, un mouvement perpendiculaire vers le haut et le bas est réalisé par l'objet émergeant essentiellement à la sortie du bain de glaçage.

5. Procédé suivant l'une des revendications précédentes, caractérisé en ce que la vitesse au moins du mouvement de montée et descente est régulé.

6. Procédé suivant l'une des revendications précédentes, caractérisé en ce que le mouvement de rotation du pot de glaçage (13) autour de son axe et le mouvement de pivotement et/ou les mouvements verticaux de montée et de descente sont commandés et coordonnés en fonction de l'objet.

7. Procédé suivant l'une des revendications précédentes, caractérisé en ce que le mouvement de rotation du pot de glaçage (13) autour de son axe et le mouvement d'orientation et/ou les mouvements verticaux de montée et de descente sont commandés séparément les uns des autres.

8. Procédé suivant l'une des revendications précédentes, caractérisé en ce que, avec un pot de glaçage (13) disposé sur un support de pièce (10), le support de pièce (10) est déplacé dans une direction pratiquement perpendiculaire à la surface libre du bain de glaçage (18).

9. Procédé suivant la revendication 8, caractérisé en ce que, pour la réalisation du mouvement vertical de montée et de descente, le support de pièce (10) est déplacé dans un chariot (11) qui est guidé mobile linéairement au moyen d'un guide droit (12).
